# EUROPÄISCHE PATENTSCHRIFT

(11) **EP 0 394 952 B1**
(45) Veröffentlichungstag und Bekanntmachung des Hinweises auf die Patenterteilung: **21.12.1994**
(21) Anmeldenummer: 90107738.8
(22) Anmeldetag: 24.04.1990
(51) Int. Cl.: A44B 19/36, A44B 19/32

(54) **Abdeckung für die aufeinander zulaufenden Enden eines oder mehrerer Reissverschlüsse**
Device for covering the adjoining ends of one or several slide fasteners
Dispositif pour couvrir les extrémités contigues d'une ou plusieurs fermetures à glissière

(30) Priorität: 26.04.1989 DE 3913737
(43) Veröffentlichungstag der Anmeldung: 31.10.1990
(73) Patentinhaber: DYNAT Gesellschaft für Verschlusstechnik und Feinmechanik mbH, D-31137 Hildesheim (DE)
(72) Erfinder: Hohenöcker,Gert Dieter,Dipl.-Ing., D-7500 Karlsruhe (DE); Roehl,Ernst,Dr.rer.nat., D-3200 Hildesheim (DE)

(56) Entgegenhaltungen:
- EP-A- 0 114 363
- GB-A- 2 190 133
- US-A- 2 753 609

## Beschreibung

Eine Abdeckung für jeweils ein Ende eines gas- und flüssigkeitsdichten Reißverschlusses ist aus der US-A-2 753 609 bekannt. Die vorliegende Erfindung betrifft die Abdeckung für die aufeinander zulaufenden Enden eines oder mehrerer Reißverschlüsse, wobei die Enden der Reißverschlüsse geradlinig und/oder unter verschiedenen Winkeln aufeinanderzuverlaufen.

In Behältern, Zelten, Verdecks oder sonstigen Gebilden aus Textilien oder textilen Verbundwerkstoffen sind häufig Öffnungen verschiedener Form und zu verschiedenen Zwecken gewünscht, welche durch das Einsetzen oder Entfernen entsprechender Paßstücke geschlossen oder geöffnet werden können, z.B. Mannlöcher, Fenster u.dgl. Dabei können die Paßstücke aus unterschiedlichen Materialien bestehen, etwa einer transparenten Folie oder einem Fliegengitter. Ebenfalls kommt es vor, daß solche Paßstücke aus unterschiedlichen Materialien aufgrund ihres Einsatzzweckes und der ihnen jeweils zuteil werdenden Behandlung beschädigt werden, verschleißen, verkratzen oder infolge sonstiger Veränderungen ihren Einsatzzweck nicht mehr erfüllen, so daß sie herausgetrennt und ein neues Paßstück gleicher Art eingearbeitet werden muß, was bei festen und dichten Verbindungen zwischen dem Paßstück, etwa einem aus transparenter Folie bestehenden Fenstereinsatz in einem Zelt oder einem Verdeck, und dem Öffnungsrand bisher mit beträchtlichem Arbeits- und Zeitaufwand verbunden ist. Aus diesem Grunde ist bereits vorgeschlagen worden, in die Ränder der Öffnungen und ihrer Paßstücke einen oder mehrere teilbare Reißverschlüsse einzuarbeiten, so daß Paßstück durch Betätigen des oder der Reißverschlüsse aus der Öffnung herausgetrennt bzw. in sie eingesetzt werden kann.

Innerhalb des Bereiches, in dem sich die geradlinig und/oder unter verschiedenen Winkeln aufeinanderzu verlaufenden Enden eines oder mehrerer Reißverschlüsse befinden, wird nun eine Abdeckung gemäß Anspruch 1 angebracht, um eine feste Verbindung zwischen den Reißverschlüssen zu bilden, aus räumlichen Gründen des Einbaus und/oder der Betätigung der Reißverschlüsse entstehende Lücken zwischen diesen zu überbrücken und dabei zugleich bei gas- und flüssigkeitsdichten Reißverschlüssen eine solche Lücke sicher abzudichten.

Dabei ist es wichtig, daß sämtliche Teile der Abdeckung leicht und vollständig voneinander zu trennen (demontierbar) sind, wenn ein gedachtes Paßstück aus einer gedachten Öffnung, beispielsweise ein defektes Verdeckfenster aus transparenter Folie, ausgebaut werden soll. Nach dem Einbau eines neuen Fensters aus transparenter Folie mittels eines oder mehrerer Reißverschlüsse wird/werden die Abdeckung/en wieder eingesetzt.

Vorteilhafte Ausgestaltungen der Erfindung sind Gegenstand der Ansprüche 2 bis 8.

Von der erfindungsgemäßen Abdeckung in ihrer einfachsten Ausführung mit geradlinig aufeinanderzu verlaufenden Reißverschlußketten zeigt Fig. 1 die Draufsicht und Fig. 2 eine Seitenansicht, welche in der Linie A-A′ halbgeschnitten ist. Das Ende eines Reißverschlusses (2) und das andere Ende desselben Reißverschlusses oder das Ende eines zweiten Reißverschlusses (3) verlaufen geradlinig aufeinander zu und sind an ihrer Verbindungsstelle im Bereich der Reißverschlußkette(n) und in den der Kette beidseitig benachbarten Tragbandbereichen durch die Abdeckung (1) verbunden. Die Abdeckung (1) besteht aus einer Unterplatte (4) und einer Oberplatte (5), zwischen denen die Tragbänder (6, 6′) und die Verschlußkette(n) (7) eingespannt werden, einer Dichtung (8), die zwischen der Unterplatte (4) und den Tragbändern (6, 6′) angeordnet ist, und einem lösbaren, die Unterplatte (4) und die Oberplatte (5) zusammenspannenden Verbindungselement (9), vorzugsweise bestehend aus einer Schraube (10) und einer Hülse (11). Dabei ist die Hülse (11) einstückig mit der Unterplatte (4) verbunden.

## Patentansprüche

1. Abdeckung für die aufeinander zulaufenden Enden eines oder mehrerer Reißverschlüsse, insbesondere von gas- und flüssigkeitsdichten Reißverschlüssen, wobei die Enden der Reißverschlüsse geradlinig und/oder unter verschiedenen Winkeln aufeinanderzuverlaufen, die aus
a) einer Unterplatte (4) und einer Oberplatte (5), zwischen denen die Trägbänder oder Bereiche der Tragbänder (6, 6') und die Reißverschlußkette(n) (7) eingespannt sind,
b) einer Dichtung (8), die zwischen der Unterplatte und den Tragbändern oder Tragbandbereichen angeordnet ist, und
c) einen lösbaren, die Unterplatte und die Oberplatte zusammenspannenden Verbindungselement (9) besteht,
wobei sämtliche Teile der Abdeckung (1) leicht und vollständig abnehmbar sind.

2. Abdeckung nach Anspruch 1, dadurch gekennzeichnet, daß die Dichtung (8) aus elastomerem Werkstoff besteht.

3. Abdeckung nach Anspruch 1 oder 2, dadurch gekennzeichnet, daß das Verbindungselement (9) aus einer Schraube (10) und einer Hülse (11) besteht.

4. Abdeckung nach Anspruch 3, dadurch gekennzeichnet, daß die Hülse (11) einstückig mit der Unterplatte (4) verbunden ist.

5. Abdeckung nach einem der Ansprüche 1 bis 4, dadurch gekennzeichnet, daß die Enden der Reißverschlüsse kein Kastenteil aufweisen.

6. Abdeckung nach einem der Ansprüche 1 bis 4, dadurch gekennzeichnet, daß die Enden der aufeinanderzu verlaufenden Reißverschlußketten keine Stopteile aufweisen.

7. Abdeckung nach einem der Ansprüche 1 bis 6, dadurch gekennzeichnet, daß die Tragbänder der aufeinanderzu verlaufenden Reißverschlüsse beiderseits der Reißverschlußkette(n) überlappen und/oder fest miteinander verbunden sind.

8. Abdeckung nach einem der Ansprüche 1 bis 7, dadurch gekennzeichnet, daß sie aufgrund ihrer Erstreckung in Richtung der Reißverschlußketten geeignet ist, Lücken zwischen diesen zu überbrücken und abzudichten, deren Größe das Herausnehmen und Einsetzen der jeweiligen Reißverschlußschieber ermöglicht.

## Claims

1. A cover for the converging ends of one or more zip-fasteners, especially of gas- and liquid-tight zip-fasteners, where the ends of the zip-fasteners converge in a straight line and/or at different angles to one another, the said cover consisting of:
a) a bottom plate (4) and a top plate (5) between which the carrier tapes or regions of the carrier tapes (6, 6') and the zip-fastener chain(s) (7) are clamped;
b) a seal (8) which is arranged between the bottom plate and the carrier tapes or regions of the carrier tapes; and
c) a detachable connector element (9) which tightens the bottom plate and top plate together;
all of the parts of the cover (1) being easily and completely removable.

2. A cover as in Claim 1, characterized in that the seal (8) consists of elastomeric material.

3. A cover as in Claim 1 or 2, characterized in that the connector element (9) consist of a screw (10) and a socket (11).

4. A cover as in Claim 3 characterized in that the socket (11) is connected in one piece to the bottom plate (4).

5. A cover as in one of the Claims 1 to 4, characterized in that the ends of the zip-fasteners do not exhibit any box part.

6. A cover as in one of the Claims 1 to 4, characterized in that the ends of the converging zip-fastener chains exhibit no stop parts.

7. A cover as in one of the Claims 1 to 6, characterized in that the carrier tapes of the converging zip-fasteners overlap on both sides of the zip-fastener chain(s) and/or are connected firmly together.

8. A cover as in one of the Claims 1 to 7, characterized in that because of its extent in the direction of the zip-fastener chains it is suited to bridging and sealing gaps between the latter, the size of which enables the respective zip-fastener sliders to be taken out and put in.

## Revendications

1. Dispositif de recouvrement pour les extrémités contiguës d'une ou de plusieurs fermetures à glissière, en particulier de fermetures à glissière étanches aux gaz et aux liquides, les extrémités des fermetures à glissière se joignant en ligne droite et/ou sous différents angles, ce dispositif se composant
a) d'une plaque inférieure (4) et d'une plaque supérieure (5), entre lesquelles les rubans supports ou des parties des rubans supports (6, 6') et la ou les chaînes (7) du ou des fermetures à glissière sont enserrés,
b) d'un joint d'étanchéité (8) qui est disposé entre la plaque inférieure et les rubans supports ou les parties des rubans supports, et
c) d'un élément d'assemblage amovible (9) qui réunit par serrage la plaque supérieure et la plaque inférieure,
tous les éléments du dispositif de recouvrement (1) pouvant être enlevés facilement et complètement.

2. Dispositif de recouvrement selon la revendication 1, caractérisé en ce que le joint d'étanchéité (8) est en matière élastomère.

3. Dispositif de recouvrement selon la revendication 1 ou 2, caractérisé en ce que l'élément d'assemblage (9) est constitué par une vis (10) et une douille (11).

4. Dispositif de recouvrement selon la revendication 3, caractérisé en ce que la douille (11) est raccordée d'une seule pièce à la plaque inférieure (4).

5. Dispositif de recouvrement selon l'une quelconque des revendications 1 à 4, caractérisé en ce que les extrémités des fermetures à glissière ne comportent pas d'élément-boîtier.

6. Dispositif de recouvrement selon l'une quelconque des revendications 1 à 4, caractérisé en ce que les extrémités des chaînes contiguës de fermeture à glissière ne comportent pas d'éléments d'arrêt.

7. Dispositif de recouvrement selon l'une quelconque des revendications 1 à 6, caractérisé en ce que les rubans supports des fermetures à glissière contiguës se recouvrent des deux côtés de la ou des chaînes de fermeture à glissière et/ou sont fixés l'un à l'autre.

8. Dispositif de recouvrement selon l'une quelconque des revendications 1 à 7, caractérisé en ce qu'en raison de son étendue dans la direction des chaînes de fermeture à glissière, il convient pour ponter et rendre étanches des vides entre ces chaînes, vides dont la grandeur permet l'enlèvement et la mise en place de chaque curseur de fermeture à glissière.
